# EUROPÄISCHE PATENTSCHRIFT

(11) **EP 2 138 723 B1**
(45) Veröffentlichungstag und Bekanntmachung des Hinweises auf die Patenterteilung: **13.09.2017**
(21) Anmeldenummer: 09007443.6
(22) Anmeldetag: 05.06.2009
(51) Int. Cl.: F04D 1/00, F04D 29/22, F04D 29/68, F04D 7/04

(54) **Kreiselpumpe mit Freistromlaufrad**
Centrifugal pump with free flow wheel
Pompe centrifuge dotée d'un rotor de courant libre

(30) Priorität: 27.06.2008 DE 102008030112
(43) Veröffentlichungstag der Anmeldung: 30.12.2009
(73) Patentinhaber: KSB Aktiengesellschaft, 67227 Frankenthal (DE)
(72) Erfinder: Witzel, Rolf, 36157 Ebergburg (DE); Jäger, Christoph, 67229 Gerolsheim (DE); Braun, Heinrich, 67227 Frankenthal (DE)

(56) Entgegenhaltungen:
- EP-A2- 1 840 379
- DE-A1- 1 453 735
- DE-A1- 1 528 651
- DE-U1- 7 636 700
- FR-A1- 2 385 921

## Beschreibung

Die Erfindung betrifft eine Kreiselpumpe, mit in einem Gehäuse rotierend angeordneten Freistromlaufrad, wobei zwischen einer saugseitigen Gehäusewand und dem Freistromlaufrad ein schaufelloser Raum angeordnet ist und die Kreiselpumpe mit einer Einrichtung zur Vermeidung des Abreißens der Strömung versehen ist, wobei an der saugseitigen Gehäusewand mindestens ein, in den schaufellosen Raum vorstehendes, ein- oder mehrteiliges, strömungsbeeinflussendes Mittel angeordnet ist.

Durch eine aufgrund von allgemeinen Wassereinsparungen bedingte Reduktion der Abwässer und gleichzeitig einer zunehmenden Anreicherung der Abwässer mit zu Verzopfungen neigenden Bestandteilen, Lappen, Vliesstoffen oder ähnlichem, erhöht sich die Verstopfungsgefahr einer solchen Kreiselpumpe. Solch ein dickflüssigeres Abwasser führt durch Zopfbildungen der Feststoffe zum Stillstand der Kreiselpumpe und/oder zum Ausfall einer mit der Kreiselpumpe verbundenen Anlage.

Zwar ist durch die DE 76 36 700 U eine Kreiselpumpe mit vertikaler Drehachse und einem offenen Laufrad bekannt, dessen Schaufeln einen relativ großen Abstand zur gegenüberliegenden, den Pumpeneinlauf aufweisenden Wand besitzen. Daran ist eine in Strömungsrichtung von innen nach außen verlaufende Rippe angeordnet. Sie bewirkt eine unsymmetrische Störung in der rotierenden Strömung und übernimmt die Funktion einer Leiteinrichtung, auf der spezifisch leichtere Feststoffe bzw. Gase wie auf einer schieben Ebene nach außen transportiert werden. Dazu besitzt die Rippe, ausgehend von der Gehäusewand, eine rampenförmige Übergangsfläche, die ein Verfangen von in der Förderflüssigkeit enthaltenen Faserstoffen verhindert. Zusätzlich entwickelt sich diese Leiteinrichtung spiralförmig von innen nach außen. Eine solche Ableiteinrichtung für Feststoffe ist aufgrund ihres speziellen Verlaufs und deren Erstreckung vom Pumpeneinlass zum Pumpenauslass aufwendig herzustellen. Versuche haben ergeben, dass eine solche Ableiteinrichtung bei dickflüssigeren Abwässern nicht funktioniert.

Bei der Kreiselpumpe der EP 1 840 379 A2 zwingt ein strömungsbeeinflussendes Mittel an der saugseitigen Gehäusewand die Förderflüssigkeit im schaufellosen Raum zwischen saugseitiger Gehäusewand und den Laufradschaufeln auf einen sich an das Laufrad annähernden Strömungspfad. Durch die erzwungene lokale Annäherung an das Laufrad verwirbelt dieses eine mögliche Anlagerung von Gasen in Räumen niedrigen Drucks und verhindert die Bildung unerwünschter Gasansammlungen. Ein Abreißen der Strömung wird dadurch verhindert.

Die DE 14 53 735 A1 zeigt eine Kreiselradpumpe zum Fördern eines Gemisches von Flüssigkeiten und Feststoffen. Gegenüber den Schaufelkanten des Laufrades sind an der saugseitigen Gehäusewand Leitvorrichtungen angeordnet. Durch die Anordnung von Lauf- und Leiträdern werden hydraulisch günstige Strömungsverhältnisse erreicht, die ein Festsetzen von Beimischungen erschwert.

Der Erfindung liegt das Problem zu Grunde, eine Kreiselpumpe mit besseren Fördereigenschaften bei Fördermedien mit zur Verstopfung neigenden Bestandteilen zu schaffen.

Die Lösung dieses Problems sieht vor, dass das strömungsbeeinflussende Mittel mit mindestens einem Reißmittel versehen ist, wobei das strömungsbeeinflussende Mittel mit scharfen Kanten und/oder spitzen Reißzähnen versehen ist. Durch ein solches strömungsbeeinflussendes Mittel werden zu Verzopfungen neigende Förderbestandteile auf ihrem Weg vom Pumpeneinlass durch das Pumpengehäuse beim Passieren des strömungsbeeinflussenden Mittels oder beim Vorbeistreifen an demselben zerrissen. Selbst wenn sich größere, zu Verzopfungen neigende Förderbestandteile vor das Laufrad legen, wie dies zum Beispiel bei Lappen oder Vliesstoffen der Fall ist, werden solche Förderbestandteile aufgrund der Rotation und dem dadurch bedingten wiederkehrenden Anstreifen am strömungsbeeinflussenden Mittel in kurzer Zeit zerrissen. Eine Zopfbildung wird somit in einfacher Weise verhindert und abgerissene Teile werden problemlos durch den Pumpenauslass oder Druckstutzen gefördert. Somit wird bereits bei dem ersten Aufkommen einer Zopfbildung durch die Reißwirkung dessen weiterer Aufbau verhindert und einem dadurch bedingten Pumpenausfall entgegengewirkt. Eine weitere Ausgestaltung, wonach das strömungsbeeinflussende Mittel mit gehärteten Kanten versehen ist, verbessert die Wirkung und erhöht die Langzeitbeständigkeit.

Als vorteilhaft hat es sich erwiesen, dass das strömungsbeeinflussende Mittel im Bereich einer Saugöffnung bogenförmig auf einem Teilumfang als in Umfangsrichtung verlaufende Rippe angeordnet ist. Durch eine solche Rippe wird eine Fördercharakteristik einer Kreiselpumpe in nur geringem Maße geändert und es steht dennoch ein wirksames Mittel zum Zerreißen von festen zu Verzopfungen neigenden Förderbestandteilen zur Verfügung.

Nach einer weiteren Ausgestaltung sind im Bereich der auf unterschiedlichen Durchmessern befindlichen und im schaufellosen Raum angeordneten Berührungslinien von aufeinander stehenden Rippenflächen ein oder mehrere Reißmittel angeordnet. Das strömungsbeeinflussende Mittel kann Reißmittel an seinem Innendurchmesser und/oder an seinem Außendurchmesser aufweisen. Diese können durch Materialwegnahme aus einem Rippenkörper, beispielsweise durch Fräsen, eingearbeitet sein. Eine beidseitige Anordnung von Reißmitteln an einer Rippe hat sich in Versuchen als besonders zweckmäßig erwiesen.

Von Vorteil ist es, wenn das strömungsbeeinflussende Mittel Reißpunkte und/oder Reißstellen besitzt. Dabei können die Reißpunkte und/oder die Reißstellen durch im Winkel zueinander angeordnete Kanten gebildet sein. Somit sind die Randbereiche eines strömungsbeeinflussenden Mittels mit einer Verzahnung versehen. Es ergeben sich verschiedene Formen und Ausgestaltungen von Reißmitteln bzw. Reißzähnen wie beispielsweise spitze Reißzähne und/oder Reißzähne, die in ihrem äußeren Bereich durch eine Kante gebildet sind und dadurch abgeflacht verlaufen. Idealerweise besitzt ein strömungsbeeinflussendes Mittel eine Vielzahl von Reißpunkten und/oder Reißstellen.

Von Vorteil ist es weiterhin, wenn die dem Laufrad zugekehrte Seite des strömungsbeeinflussenden Mittels eine plane Fläche bildet. Dadurch ergibt sich in einem mittleren Bereich des strömungsbeeinflussenden Mittels eine durchgehende Zone derart, dass ein Verfangen eines festen Förderbestandteiles, wie eines Lappens, verhindert wird.

Eine andere Art der Ausgestaltung sieht vor, dass am strömungsbeeinflussenden Mittel Reißmittel angebracht sind, die in den schaufellosen Raum hineinragen. Dies können beispielsweise Stifte, Schneidplatten oder ähnliche Reißmittel sein, die beispielsweise durch Aufschrauben oder Aufklemmen mit dem strömungsbeeinflussenden Mittel befestigt sind.

In Versuchen wurde eine geeignete Position des strömungsbeeinflussenden Mittels mit Reißmitteln innerhalb eines Spiralgehäuses ermittelt. Dabei hat sich gezeigt, dass es zweckmäßig ist, wenn das strömungsbeeinflussende Mittel innerhalb eines Spiralgehäuses in einer ersten Spiralhälfte angeordnet ist.

Weiterhin ist es von Vorteil, wenn ein bogenförmig verlaufendes strömungsbeeinflussendes Mittel eine maximale Erstreckung entsprechend 180 Grad des Gehäuseumfanges aufweist. Neben der dadurch bedingten Materialersparnis ergibt sich eine gezielte Beeinflussung eines Förderstromes. Durch Anordnung von mehreren strömungsbeeinflussenden Mitteln kann deren Wirkung noch verstärkt werden.

Das strömungsbeeinflussende Mittel kann angeschrägte Konturenverläufe aufweisen. Solche Anschrägungen, die insbesondere an der strömungszugewandten Seite eines strömungsbeeinflussenden Mittels sinnvoll sind, verhindern ein Auflegen eines festen Förderbestandteils auf das strömungsbeeinflussende Mittel.

Die saugseitige Gehäusewand und das strömungsbeeinflussende Mittel können als Bestandteil eines Gehäusedeckels ausgebildet sein. Dies ermöglicht im Bedarfsfall eine Umrüstung einer bestehenden Freistrompumpe und einen schnellen und einfachen Austausch eines Gehäusedeckels. Somit kann eine Kreiselpumpe auch nachträglich einfach auf einen Betrieb mit zu Verzopfung neigenden Förderflüssigkeiten umgerüstet werden.

Dabei ist es zweckmäßig, dass das strömungsbeeinflussende Mittel lösbar befestigt ist. Es ergibt sich dadurch eine nachträgliche Anpassungsoption einer Kreiselpumpe mit verschiedenen strömungsbeeinflussenden Mitteln. Eine Kreiselpumpe kann also erst im Bedarfsfall mit einem strömungsbeinflussenden Mittel mit Reißmitteln ausgestattet werden. Dabei ist durch die lösbare Befestigung eine problemlose fallweise Anpassung an die jeweiligen Förderflüssigkeitszusammensetzungen gegeben. Verschiedene Formen und/oder Einbaupositionen haben sich in praktischen Versuchen als erfolgreich erwiesen.

Ausführungsbeispiele der Erfindung sind in den Zeichnungen dargestellt und werden im Folgenden näher beschrieben.

Es zeigen die
- Fig. 1: eine erfindungsgemäße Kreiselpumpe mit Freistromrad und einem strömungsbeeinflussenden Mittel mit Reißmitteln an einer saugseitigen Gehäusewand, die
- Fig. 2a, 2b: einen saugseitigen Gehäusedeckel mit einem strömungsbeeinflussenden Mittel mit einer Vielzahl von Reißmitteln, die
- Fig. 3a bis 3e: das gleiche strömungsbeeinflussende Mittel in mehreren Ansichten und die
- Fig. 4: die erfindungsgemäße Kreiselpumpe in einer Frontansicht.

Die Fig. 1 zeigt eine Kreiselpumpe 1 zur Förderung einer mit zu Verzopfungen neigenden Förderbestandteilen durchsetzten Förderflüssigkeit. Die Kreiselpumpe 1 weist ein in einem Gehäuse 2 rotierend angeordnetes Freistromlaufrad 3 mit Laufradschaufeln 4 auf, welches mit einer Antriebswelle 5 verbunden ist. Zwischen einer saugseitigen Gehäusewand 6 und dem Freistromlaufrad 3 ist ein schaufelloser Raum 7 angeordnet. Die Kreiselpumpe 1 ist mit einem - hier nicht dargestellten - Druckstutzen an einer Rohrleitung anschließbar. Über eine Saugöffnung 9 strömt die Förderflüssigkeit der Pumpe zu und daran könnte auch eine - hier nicht dargestellte - Saugleitung angeschlossen werden. Den Laufradschaufeln 4 gegenüberliegend ist an der saugseitigen Gehäusewand 6 ein strömungsbeeinflussendes Mittel 10 angeordnet. Dabei wird in diesem Ausführungsbeispiel ein überwiegender Teil der saugseitigen Gehäusewand 6 durch einen abnehmbaren saugseitigen Gehäusedeckel 11 gebildet, mit dem das - hier einteilig ausgebildete - strömungsbeeinflussende Mittel 10 verbunden ist.

Das strömungsbeeinflussende Mittel 10 ist hier mit mehreren Reißmitteln 21, 23 in Form von scharfen Kanten, Reißpunkten, Reißstellen, verschiedenartigen Aussparungen und/oder Hinterschneidungen versehen. Das strömungsbeeinflussende Mittel 10 und die Reißmittel 21, 23 können verschiedene Gestaltsformen aufweisen. Zu Verzopfungen neigende Förderbestandteile werden durch die Reißmittel 21, 23 im Betrieb der Kreiselpumpe 1 zerrissen und derart zerkleinert, dass eine Förderung derselben durch den Pumpenauslass oder Druckstutzen ermöglicht ist. Das strömungsbeeinflussende Mittel 10 bewirkt durch seine Anordnung an der saugseitigen Gehäusewand 6 eine lokale Verkleinerung des schaufellosen Raumes 7, wodurch sich an das rotierende Laufrad 3 anlegende feste Förderbestandteile, wie beispielsweise Lappen oder Vliesstoffe, wirksam zerrissen und zerkleinert werden. Verschiedene Anordnungen des strömungsbeinflussenden Mittels 10 mit seinen Reißmitteln 21, 23 sind vorgesehen. So kann ein gerades strömungsbeeinflussende Mittel 10, beispielsweise rein radial, in einem bestimmten Winkel gegenüber einer rein radialen Anordnung angestellten Lage oder bei einer gebogenen oder bogenförmigen Ausführung eines strömungsbeeinflussenden Mittels ringförmig angeordnet sein. Die Kreiselpumpe 1 kann die verschiedensten Einbaulagen aufweisen und ist nicht auf die hier dargestellte vertikale Variante beschränkt.

Die Fig. 2a und 2b zeigen einen saugseitigen Gehäusedeckel 11 einer Kreiselpumpe in zwei perspektivischen Ansichten. Der saugseitige Gehäusedeckel 11 besitzt eine Saugöffnung 9 und drei Befestigungsorte 14, 15, 16 zur Befestigung des saugseitigen Gehäusedeckels 11 am Gehäuse 2 der Kreiselpumpe 1. An dem saugseitigen Gehäusedeckel 11 ist als strömungsbeeinflussendes Mittel 10 eine im Bereich der Saugöffnung 9 bogenförmig auf einem Teilumfang als in Umfangsrichtung verlaufende Rippe angeordnet, wobei im Bereich der auf unterschiedlichen Durchmessern befindlichen und im schaufellosen Raum angeordneten Berührungslinien von aufeinander stehenden Rippenflächen mehrere Reißmittel 21, 23 angeordnet sind. Die Reißmitteln 21 sind auf einer inneren Seite 22 oder am Innendurchmesser des strömungsbeeinflussenden Mittels 10 und die Reißmitteln 23 sind auf einer äußeren Seite 24 oder am Außendurchmesser des strömungsbeeinflussenden Mittels 10 ausgebildet.

Durch ein solches ringförmig verlaufendes strömungsbeeinflussendes Mittel wird eine gute Reißwirkung bei gleichzeitig nicht zu großer Beeinflussung einer Fördercharakteristik einer Kreiselpumpe erzielt. Das strömungsbeeinflussende Mittel 10 weist eine Vielzahl von Reißpunkten 26 und/oder Reißstellen auf. Dabei sind die Reißpunkte 26 durch im Winkel zueinander angeordnete Kanten 28 gebildet, wodurch sich spitze Reißzähne 30 am Innendurchmesser sowie spitze Reißzähne 31 am Außendurchmesser ergeben. Im eingebauten Zustand weist die dem Laufrad 3 zugekehrte Seite des strömungsbeeinflussenden Mittels 10 eine plane Fläche 32 auf. Dadurch ergibt sich zwischen den Reißzähnen 30 im Bereich des Innendurchmessers und den Reißzähnen 31 im Bereich des Außendurchmessers eine durchgehende Zone derart, dass ein Verfangen von festen Förderbestandteilen verhindert wird. Die Erfindung ist allerdings nicht auf ein solches Ausführungsbeispiel beschränkt, sondern es ist beispielsweise vorgesehen, dass am strömungsbeeinflussenden Mittel Reißmittel angebracht sind, die noch weiter in den schaufellosen Raum hineinragen können.

Die Figuren 3a bis 3e zeigen das strömungsbeeinflussende Mittel 10 in mehreren Ansichten. Es zeigt die Fig. 3a eine Unteransicht des strömungsbeeinflussenden Mittels 10. Das strömungsbeeinflussende Mittel 10 weist zwei Befestigungslöcher 33, 34 zur Befestigung an einem Gehäusedeckel auf. Somit kann auf einfache Art und Weise ein Gehäusedeckel nachträglich mit einem strömungsbeeinflussenden Mittel mit Reißmitteln ausgestattet werden bzw. nachgerüstet werden.

Fig. 3b zeigt eine Frontansicht des strömungsbeeinflussenden Mittels 10. Das strömungsbeeinflussende Mittel 10 weist an einem Ende angeschrägte Konturenverläufe auf. Es besitzt einen angeschrägten Konturenverlauf 35 und einen angeschrägten Konturenverlauf 36, der sich aus einer in Umfangsrichtung größer werdenden axialen Erstreckung des strömungsbeeinflussenden Mittels ergibt.

Fig. 3c zeigt das strömungsbeeinflussende Mittel 10 in dessen Draufsicht. Hier sind wiederum die am Innendurchmesser entstehenden oder gebildeten Reißzähne 30 und die am Außendurchmesser gebildeten Reißzähne 31 erkennbar. In einem mittleren Bereich zwischen den Reißzähnen 30, 31 am Innendurchmesser bzw. am Außendurchmesser ergibt sich eine über die gesamte Erstreckung des strömungsbeeinflussenden Mittels 10 sich erstreckende plane Fläche 32. Im montierten Zustand ist diese Seite des strömungsbeeinflussenden Mittels 10 dem Laufrad 3 zugekehrt. Durch diese ebene Zone 32 wird ein Verfangen von festen Förderbestandteilen, wie Lappen oder Vliesstoffen, verhindert.

Fig. 3d und Fig. 3e zeigen zwei Schnitte durch das strömungsbeeinflussende Mittel 10.

Fig. 4 zeigt die Kreiselpumpe 1 in einer Frontansicht, wobei in der Darstellung ein ausgeschnittener Bereich um das strömungsbeeinflussende Mittel 10 am Gehäusedeckel 11 vorhanden ist, um die Lage des strömungsbeeinflussenden Mittels 10 innerhalb des Pumpengehäuses 2 mit seinem Druckstutzen 8, zu zeigen. Es ist insbesondere die Lage des strömungsbeeinflussenden Mittels 10 zum - hier spiralförmig gestalteten - Gehäuse 2 der Kreiselpumpe 1 ersichtlich.

Erfindungsgemäß ist es vorgesehen, dass das strömungsbeeinflussende Mittel 10 an mehreren Positionen innerhalb des schaufellosen Raumes 7 angeordnet sein kann. In Versuchen wurden verschiedene Positionen von strömungsbeeinflussenden Mitteln mit Reißmitteln erprobt. Fig. 4 zeigt eine Position, bei der das strömungsbeeinflussende Mittel 10 in einer ersten Spiralhälfte 41 des Spiralgehäuses der Kreiselpumpe 1 angeordnet ist. Durch die Befestigungsorte 14, 15, 16 zur Befestigung des saugseitigen Gehäusedeckels 11 ist es ebenfalls möglich, eine um jeweils 120 Grad gedrehte Befestigung des saugseitigen Gehäusedeckels 11 am Kreiselpumpengehäuse 2 mit dem selben Gehäusedeckel 11 zu wählen, wodurch eine leichte Anpassung an eine Förderflüssigkeit, eine Einbaulage und/oder einem Betriebspunkt der Kreiselpumpe erfolgt.

Das in den Ausführungsbeispielen dargestellte strömungsbeeinflussende Mittel ist als ein strömungsbeeinflussendes Mittel exemplarischer Gestalt zu verstehen. Andere ein- oder mehrteilige Gestaltsformen des strömungsbeeinflussenden Mittels nutzen ebenfalls die Erfindung.

Ebenso ist die Erfindung nicht auf Kreiselpumpen mit einem Spiralgehäuse beschränkt, sondern wird gleichwohl bei Kreiselpumpen mit einem Ringgehäuse genutzt.

## Patentansprüche

1. Kreiselpumpe (1), mit in einem Gehäuse (2) rotierend angeordneten Freistromlaufrad (3), wobei zwischen einer saugseitigen Gehäusewand (6) und dem Freistromlaufrad (3) ein schaufelloser Raum (7) angeordnet ist und die Kreiselpumpe (1) mit einer Einrichtung zur Vermeidung des Abreißens der Strömung versehen ist, wobei an der saugseitigen Gehäusewand (6) mindestens ein, in den schaufellosen Raum (7) vorstehendes, ein- oder mehrteiliges, strömungsbeeinflussendes Mittel (10) angeordnet ist, **dadurch gekennzeichnet, dass** das strömungsbeeinflussende Mittel (10) mit mindestens einem Reißmittel (21, 23) versehen ist, wobei das strömungsbeeinflussende Mittel (10) mit scharfen Kanten und/oder spitzen Reißzähnen (30, 31) versehen ist.

2. Kreiselpumpe nach Anspruch 1, **dadurch gekennzeichnet, dass** das strömungsbeeinflussende Mittel (10) im Bereich einer Saugöffnung (9) bogenförmig auf einem Teilumfang als in Umfangsrichtung verlaufende Rippe angeordnet ist.

3. Kreiselpumpe nach Anspruch 2, **dadurch gekennzeichnet, dass** im Bereich der auf unterschiedlichen Durchmessern befindlichen und im schaufellosen Raum angeordneten Berührungslinien von aufeinander stehenden Rippenflächen ein oder mehrere Reißmittel (21, 23) angeordnet sind.

4. Kreiselpumpe nach Anspruch 1 bis 3, **dadurch gekennzeichnet, dass** das strömungsbeeinflussende Mittel (10) Reißpunkte (26) und/oder Reißstellen besitzt.

5. Kreiselpumpe nach Anspruch 4, **dadurch gekennzeichnet, dass** die Reißpunkte (26) und/oder Reißstellen durch im Winkel zueinander angeordnete Kanten (28) gebildet sind.

6. Kreiselpumpe nach einem der Ansprüche 1 bis 5, **dadurch gekennzeichnet, dass** die dem Laufrad (3) zugekehrte Seite des strömungsbeeinflussenden Mittels (10) eine plane Fläche (32) bildet.

7. Kreiselpumpe nach einem der Ansprüche 1 bis 6, **dadurch gekennzeichnet, dass** am strömungsbeeinflussenden Mittel (10) Reißmittel angebracht sind, die in den schaufellosen Raum (7) hineinragen.

8. Kreiselpumpe nach einem der Ansprüche 1 bis 7, **dadurch gekennzeichnet, dass** das strömungsbeeinflussende Mittel (10) innerhalb eines Spiralgehäuses in einer ersten Spiralhälfte (41) angeordnet ist.

9. Kreiselpumpe nach einem der Ansprüche 1 bis 8, **dadurch gekennzeichnet, dass** das strömungsbeeinflussende Mittel (10) eine maximale Erstreckung entsprechend 180° des Gehäuseumfanges aufweist.

10. Kreiselpumpe nach einem der Ansprüche 1 bis 9, **dadurch gekennzeichnet, dass** das strömungsbeeinflussende Mittel (10) angeschrägte Konturenverläufe (35, 36) aufweist.

11. Kreiselpumpe nach einem der Ansprüche 1 bis 10, **dadurch gekennzeichnet, dass** die saugseitige Gehäusewand (6) und das strömungsbeeinflussende Mittel (10) als Bestandteil eines Gehäusedeckels (11) ausgebildet sind.

12. Kreiselpumpe nach einem der Ansprüche 1 bis 11, **dadurch gekennzeichnet, dass** das strömungsbeeinflussende Mittel (10) lösbar befestigt ist.

## Claims

1. Centrifugal pump (1) with a non-chokable impeller (3) which is rotatably arranged in a housing (2), wherein a bladeless space (7) is arranged between a suction-side housing wall (6) and the non-chokable impeller (3), and the centrifugal pump (1) is provided with a device for avoiding breakaway of the flow, wherein at least one one-piece or multi-piece flow-influencing means (10), which projects into the bladeless space (7), is arranged on the suction-side housing wall (6), **characterized in that** the flow-influencing means (10) is provided with at least one shredding means (21, 23),wherein the flow-influencing means (10) is provided with sharp edges and/or pointed shredding teeth (30, 31).

2. Centrifugal pump according to Claim 1, **characterized in that** the flow-influencing means (10), as a rib which extends in the circumferential direction, is arranged in the region of a suction port (9) in an arc-shaped manner on a partial circumference.

3. Centrifugal pump according to Claim 2, **characterized in that** one or more shredding means (21, 23) are arranged in the region of the contact lines of rib surfaces which are perpendicular to each other, the contact lines being located on different diameters and arranged in the bladeless space.

4. Centrifugal pump according to Claims 1 to 3, **characterized in that** the flow-influencing means (10) has shredding points (26) and/or shredding positions.

5. Centrifugal pump according to Claim 4, **characterized in that** the shredding points (26) and/or shredding positions are formed by edges (28) which are arranged at an angle to each other.

6. Centrifugal pump according to one of Claims 1 to 5, **characterized in that** the side of the flow-influencing means (10) which faces the impeller (3) forms a planar surface (32).

7. Centrifugal pump according to one of Claims 1 to 6, **characterized in that** shredding means are attached on the flow-influencing means (10) and project into the bladeless space (7).

8. Centrifugal pump according to one of Claims 1 to 7, **characterized in that** the flow-influencing means (10) is arranged inside a spiral housing in a first spiral half (41).

9. Centrifugal pump according to one of Claims 1 to 8, **characterized in that** the flow-influencing means (10) has a maximum extent which corresponds to 180° of the housing circumference.

10. Centrifugal pump according to one of Claims 1 to 9, **characterized in that** the flow-influencing means (10) has bevelled contour progressions (35, 36).

11. Centrifugal pump according to one of Claims 1 to 10, **characterized in that** the suction-side housing wall (6) and the flow-influencing means (10) are formed as a component part of a housing cover (11).

12. Centrifugal pump according to one of Claims 1 to 11, **characterized in that** the flow-influencing means (10) is fastened in a detachable manner.

## Revendications

1. Pompe centrifuge (1), comprenant une roue vortex (3) disposée de manière rotative dans un corps (2), un espace sans pale (7) étant réalisé entre une paroi de corps du côté de l'aspiration (6) et la roue vortex (3) et la pompe centrifuge (1) étant munie d'un dispositif pour éviter la rupture de l'écoulement, au moins un moyen (10) influençant l'écoulement, en une ou plusieurs parties, faisant saillie dans l'espace sans pale (7), étant disposé au niveau de la paroi de corps du côté de l'aspiration (6), **caractérisée en ce que** le moyen (10) influençant l'écoulement est pourvu d'au moins un moyen de rupture (21, 23), le moyen (10) influençant l'écoulement étant muni d'arêtes vives et/ou de dents de rupture pointues (30, 31).

2. Pompe centrifuge selon la revendication 1, **caractérisée en ce que** le moyen (10) influençant l'écoulement est disposé dans la région d'une ouverture d'aspiration (9) sous forme courbe sur une périphérie partielle en tant qu'ailette s'étendant dans la direction périphérique.

3. Pompe centrifuge selon la revendication 2, **caractérisée en ce qu'**un ou plusieurs moyens de rupture (21, 23) sont disposés dans la région des lignes de contact de surfaces d'ailettes situées les unes au-dessus des autres, se trouvant sur des diamètres différents et disposées dans l'espace sans pale.

4. Pompe centrifuge selon les revendications 1 à 3, **caractérisée en ce que** le moyen (10) influençant l'écoulement possède des points de rupture (26) et/ou des zones de rupture.

5. Pompe centrifuge selon la revendication 4, **caractérisée en ce que** les points de rupture (26) et/ou les zones de rupture sont formés par des arêtes (28) disposées de manière angulaire les unes par rapport aux autres.

6. Pompe centrifuge selon l'une quelconque des revendications 1 à 5, **caractérisée en ce que** le côté tourné vers la roue (3), du moyen (10) influençant l'écoulement, forme une surface plane (32).

7. Pompe centrifuge selon l'une quelconque des revendications 1 à 6, **caractérisée en ce que** des moyens de rupture sont montés sur le moyen (10) influençant l'écoulement, lesquels pénètrent dans l'espace sans pale (7).

8. Pompe centrifuge selon l'une quelconque des revendications 1 à 7, **caractérisée en ce que** le moyen (10) influençant l'écoulement est disposé à l'intérieur d'un corps spiral dans une première moitié de spirale (41).

9. Pompe centrifuge selon l'une quelconque des revendications 1 à 8, **caractérisée en ce que** le moyen (10) influençant l'écoulement présente une étendue maximale correspondant à 180° du pourtour du corps.

10. Pompe centrifuge selon l'une quelconque des revendications 1 à 9, **caractérisée en ce que** le moyen (10) influençant l'écoulement présente des allures de contour biseautées (35, 36).

11. Pompe centrifuge selon l'une quelconque des revendications 1 à 10, **caractérisée en ce que** la paroi de corps du côté de l'aspiration (6) et le moyen (10) influençant l'écoulement sont réalisés sous forme de composant d'un couvercle de corps (11).

12. Pompe centrifuge selon l'une quelconque des revendications 1 à 11, **caractérisée en ce que** le moyen (10) influençant l'écoulement est fixé de manière amovible.
